# FASCICULE DE BREVET EUROPEEN

(11) **EP 0 797 686 B1**
(45) Date de publication et mention de la délivrance du brevet: **14.04.1999**
(21) Numéro de dépôt: 95941780.9
(22) Date de dépôt: 06.12.1995
(51) Int. Cl.: C13K 1/06, C13K 3/00

(54) **PROCEDE ET INSTALLATION DE FABRICATION D'UNE SOLUTION PURE DE SUCRES SIMPLES PAR HYDROLYSE D'AU MOINS UN SUCRE COMPOSE EN PRESENCE D'UN ADSORBANT SELECTIF**
VERFAHREN UND VORRICHTUNG ZUR HERSTELLUNG EINER REINEN AUFLÖSUNG VON EINFACHEN ZUCKERN DURCH HYDROLYSE VON MINDESTENS EINES KOMPLEXEN ZUCKERS IN ANWESENHEIT EINES ABSORBTIONSMITTELS
METHOD AND APPARATUS FOR MAKING A PURE SIMPLE SUGAR SOLUTION BY HYDROLYSING AT LEAST ONE COMPOUND SUGAR IN THE PRESENCE OF A SELECTIVE ADSORBENT

(30) Priorité: 07.12.1994 FR 9414961
(43) Date de publication de la demande: 01.10.1997
(73) Titulaire: AGRICHIMIE, 97231 Le Robert (FR)
(72) Inventeur: DURAND, Germain-Robert, F-34830 Clapiers (FR); FAUGERAS, Pierre, F-30130 Pont-Saint-Esprit (FR); LAPORTE, Françoise, F-30165 Saint-Laurent-des-Arbres (FR); MOREAU, Claude, F-34880 Laverune (FR); NEAU, Marie-Claude, F-31290 Gardouch (FR); ROUX, Gabriel, F-38240 Meylan (FR)
(74) Mandataire: Barre, Philippe
(86) Numéro de dépôt international: FR9501615
(87) Numéro de publication internationale: WO9617962

(56) Documents cités:
- WO-A-92/07097
- BE-A- 837 201
- DE-B- 1 136 676
- FR-A- 1 526 029
- GB-A- 1 516 435

## Description

L'invention concerne un procédé et une installation de fabrication d'une solution liquide de sucres simples (oses) à partir d'une solution liquide comprenant au moins un sucre composé (oside), et notamment un holoside (polysaccharide ou oligosaccharide) tel que le saccharose, l'inuline, l'amidon...

La réaction d'hydrolyse des sucres composés en milieu liquide, généralement aqueux, en présence d'un catalyseur acide, est connue. Cette réaction, parfois appelée "réaction d'inversion des sucres", permet d'obtenir normalement un "sucre inverti", c'est-à-dire un mélange de sucres simples, et notamment des hexoses. En particulier, si l'on part d'une solution de saccharose, on obtient un sucre inverti formé d'un mélange de fructose et de glucose.

La publication "Les sucres invertis", BUSSIERE et al., IAA Juillet/Août 1990 pages 645 à 649 décrit déjà la réaction d'hydrolyse en présence de résines échangeuses d'ions à titre de catalyseur acide hétérogène. Pour éviter la formation de colorants, on considère jusqu'à maintenant qu'il est préférable d'opérer à basse température (de l'ordre de 30 à 35° C). En particulier, il convient, dans le cas des hexoses, d'éviter la formation de l'hydroxyméthylfurfural (HMF) et de ses dérivés ou produits intermédiaires (polymères, humines, acide lévulinique ou formique...). Or, les réactions engendrant la formation du HMF et de ses dérivés sont aussi catalysées en milieu acide et favorisées par une température élevée, notamment supérieure à 50° C. En outre, l'utilisation d'une résine échangeuse d'ions à titre de catalyseur acide interdit les hautes températures.

Il est à noter à cet égard que si l'on souhaite obtenir effectivement un mélange de sucres simples, il convient de s'assurer que la réaction s'arrête au stade de l'hydrolyse, sans aller jusqu'à la dégradation des sucres et à la formation de produits dérivés tels que les polyols, polymères, acides, HMF...

On préfère donc jusqu'à maintenant limiter le taux de conversion du sucre composé pour éviter la formation des sous-produits indésirables. Ainsi, les réactions d'hydrolyse connues ne permettent pas d'obtenir, à des conditions économiquement rentables, des solutions pures de sucres simples intégralement convertis, c'est-à-dire sans sucre composé ni produits dérivés.

De plus, aux basses températures utilisées jusqu'à maintenant avec les résines échangeuses d'ions, la conversion du sucre composé est faible et la réaction nécessite un temps considérable, classiquement de l'ordre de 12 heures à 48 heures.

En outre, les sucres composés ont, à ces températures, une forte viscosité. Il n'est pas possible en pratique d'utiliser une solution de départ fortement concentrée en sucre composé, et une étape de concentration doit être prévue après l'hydrolyse.

Egalement, l'utilisation des résines échangeuses d'ions engendre, du point de vue industriel, de nombreux inconvénients (formation d'effluents, difficultés de régénération, coût de production élevé).

Ainsi, FR-A-1526 029 décrit un procédé de décoloration de jus, sirops, mélasses et même égouts de sucreries permettant de transformer en totalité ou en partie le saccharose comprenant une étape de décoloration par résines échangeuses d'ions, avec hydrolyse partielle ou totale, une étape de purification et décoloration par résines échangeuses d'ions et une étape de concentration. Les produits de départ étant très chargés en cations et anions, les résines sont rapidement saturées, de sorte que ce procédé ne peut pas trouver d'applications pratiques dans l'industrie. En outre, ce procédé est en plusieurs étapes, et nécessite une concentration d'entrée faible (20 à 30 brix).

Pour toutes ces raisons, les procédés connus tels que celui décrit dans la publication sus-citée, ont connu un développement industriel limité et ne permettent pas de produire des sucres invertis à faible coût.

L'invention vise à pallier ces inconvénients en proposant un procédé et une installation de fabrication d'une solution de sucres simples dans des conditions rentables à l'échelle industrielle.

L'invention a ainsi pour objet un procédé et une installation qui permettent d'obtenir, par hydrolyse, des sucres simples en solution avec un rendement, une vitesse de réaction et une pureté suffisamment élevés pour envisager leur production industrielle à un prix de revient raisonnable et moyennant des investissements industriels limités. En particulier, l'invention vise à proposer un procédé pouvant être mis en oeuvre dans des installations de taille et capacité faibles ou moyennes.

L'invention vise en outre à proposer un tel procédé et une telle installation compatibles avec les contraintes écologiques de respect de l'environnement, notamment sans production d'effluents.

L'invention vise ainsi à proposer un procédé et une installation de fabrication de sucres simples en une seule étape, en continu et sans solvant d'extraction par hydrolyse d'une solution de sucre(s) composé(s).

L'invention vise aussi à proposer un procédé et une installation de fabrication d'une solution pure, notamment incolore, de sucres simples par hydrolyse. En particulier, l'invention vise à proposer un procédé de fabrication, en une seule étape et en continu d'une solution aqueuse de sucres simples de qualité agro-alimentaire, notamment incolore et plus particulièrement comprenant moins de 1 % de résidus d'hydrolyse autres que des sucres simples.

L'invention vise aussi à proposer un procédé de fabrication d'une solution de sucres simples par hydrolyse d'une solution de sucre(s) composé(s) ayant un taux de conversion supérieur à 95 % obtenu avec une durée de réaction (ou un temps de séjour) inférieure à 4 heures.

L'invention vise aussi à proposer un procédé et une installation de fabrication d'une solution aqueuse de sucres simples par hydrolyse à une température supérieure à 50° C -notamment de l'ordre de 85° C- d'une solution de sucre(s) composé(s) fortement concentrée - notamment dont la proportion pondérale de matière sèche est supérieure à 60 %-.

L'invention vise plus particulièrement à proposer un procédé et une installation de fabrication industrielle d'une solution pure et incolore d'oses,-notamment de glucose et de fructose- par hydrolyse d'une solution de polysaccharide(s) et/ou d'oligosaccharide(s) - notamment d'amidon ou de saccharose-.

Pour ce faire, l'invention concerne un procédé de fabrication d'une solution de sucres simples à partir d'une solution liquide comprenant au moins un sucre composé, par hydrolyse en présence d'un système de catalyse hétérogène (c'est-à-dire d'un ou plusieurs catalyseurs solides), caractérisé en ce qu'on met le milieu réactionnel d'hydrolyse au contact d'au moins un composé adsorbant solide microporeux choisi pour être compatible avec les conditions d'hydrolyse et de catalyse et pour adsorber sélectivement les résidus ou sous-produits autres que les sucres simples dans les conditions réactionnelles de l'hydrolyse. Selon l'invention, le (les) composant(s) adsorbant(s) est (sont) choisi(s) pour ne pas adsorber le (les) sucre(s) composé(s) de départ.

Un composé adsorbant solide microporeux utilisable dans un procédé selon l'invention est un composé minéral d'origine naturelle ou synthétique formé par des enchaînements tridimensionnels de tétraèdres T04 avec T représentant au moins deux éléments différents de la classification périodique tels que Si, Al, B, Fe, Ga, Ge etc.. Dans cet enchaînement, les atomes d'oxygène des tétraèdres T0₄ sont en commun avec les tétraèdres voisins.

Un composé adsorbant solide microporeux est un solide présentant des pores de dimensions généralement inférieures à environ 10⁻⁹ m. A ce titre, il est à noter qu'un composé absorbant solide microporeux se distingue des solides macroporeux (dont les pores ont des dimensions généralement supérieures à 10⁻⁸ m) tels que les résines, et des solides mésoporeux (dont les pores ont des dimensions généralement comprises entre 2.10⁻⁹ m et 10⁻⁸ m).

Selon l'invention, on choisit le système de catalyse et le(les) composé(s) adsorbant(s) solide(s) microporeux de telle sorte que :
- la réaction d'hydrolyse s'effectue avec une conversion supérieure à 99 % du(des) sucre(s) composé(s) et avec une sélectivité en sucres simples supérieure à 80 %,
- le(les) composé(s) adsorbant(s) solide(s) microporeux est(sont) apte(s) à adsorber toute la quantité de résidus ou sous-produits pendant la durée de la réaction.

Grâce au(x) composé(s) adsorbant(s) solide(s) microporeux qui capte(nt) les sous-produits, il est possible d'effectuer la réaction à haute température avec un taux de conversion important et une forte concentration initiale en sucre, notamment supérieurs à 65 brix, par exemple de l'ordre de 68 brix. Il en résulte aussi que la solution obtenue est un sirop d'une grande pureté en sucres simples, et notamment est incolore.

Il en résulte aussi que le temps de séjour est bref et que l'installation de mise en oeuvre est peu volumineuse et simple.

Selon une autre caractéristique de l'invention, on utilise un tectosilicate ou une argile sous forme protonique à titre de catalyseur hétérogène acide de la réaction d'hydrolyse. On constate en effet, qu'un tel catalyseur permet d'obtenir une conversion du sucre composé supérieure à 99 % en un temps inférieur à 2 h, avec une sélectivité optimale en sucres simples supérieure à 80 %.

Les tectosilicates sont des composés microporeux caractérisés par une structure comportant :
- une charpente tridimensionnelle formée par l'enchaînement de tétraèdres TO₄, SiO₄, T représentant un élément de classification tel que Al, B, Ga, Ge, ... et,
- un réseau monodimensionnel, bidimensionnel, ou tridimensionnel de canaux et cavités de dimensions moléculaires contenant des cations de compensation éventuels, de l'eau ou d'autres molécules ou sels.

En particulier, et selon l'invention, on utilise, à titre de catalyseur acide, une zéolithe (aluminosilicate) sous forme protonique, telle qu'une faujasite Y sous forme H de rapport Si/Al compris entre 2 et 100, notamment entre 10 et 20, avantageusement de l'ordre de 15.

On choisit le système de catalyse hétérogène et les conditions opératoires (concentrations, température...) de façon à éviter, d'une part, la formation d'autres produits que les sucres simples et, d'autre part, la dégradation de ces sucres simples, et notamment pour minimiser, voire éviter la formation du HMF (dans le cas notamment des hexoses, du fructose, ou des polyfructanes et de colorants). Le catalyseur hétérogène peut lui-même avoir un rôle d'adsorbant sélectif. Néanmoins, on choisit le catalyseur de telle sorte qu'il n'adsorbe pas les sucres, et notamment, les sucres simples.

L'invention concerne en particulier un procédé de fabrication d'une solution comprenant au moins un hexose à partir d'une solution comprenant au moins un holoside (tel que le saccharose) hydrolysable en au moins un hexose (tel que le fructose et le glucose). Selon l'invention, on utilise à titre de composé adsorbant solide microporeux un tamis moléculaire dont la porosité (dimension des pores et des canaux) est définie pour adsorber sélectivement les sous-produits autres que les sucres simples et le (les) sucre(s) composé(s) de départ, et notamment pour adsorber les molécules de sous-produits colorés et/ou les molécules de HMF.

Selon l'invention, on utilise, à titre de composé adsorbant solide microporeux, un tectosilicate ou une argile, notamment une zéolithe adsorbante, ou de l'alumine.

Dans une première variante, avantageusement, et selon l'invention, on utilise un composé adsorbant solide microporeux faisant simultanément office de catalyseur ou de support de catalyseur pour l'hydrolyse. En particulier, dans cette variante, et selon l'invention, on met le milieu réactionnel au contact d'une zéolithe adsorbante notamment sous forme protonique, ou sous forme ammonium partiellement calcinée, qui fait office à la fois de catalyseur acide hétérogène, et de tamis moléculaire adsorbant les produits indésirables tels que les colorants et le HMF. Cette première variante présente l'avantage de procurer un procédé dans lequel on obtient une solution de sucres simples en peu de temps avec un seul composé solide à gérer.

Dans une deuxième variante, avantageusement et selon l'invention, on utilise au moins un composé adsorbant solide microporeux distinct du catalyseur hétérogène. Par exemple, on utilise une zéolithe sous forme protonique à titre de catalyseur hétérogène acide, et on utilise, à titre de composé adsorbant solide microporeux, une zéolithe adsorbante formant tamis moléculaire dont l'acidité est faible mais néanmoins compatible avec la catalyse acide. Cette deuxième variante offre l'avantage de permettre un contrôle distinct de la catalyse de l'hydrolyse, et de l'adsorption des colorants ou du HMF ou autres sous-produits indésirables.

Selon une autre caractéristique de l'invention, on effectue la réaction d'hydrolyse dans un réacteur multicontact -notamment une colonne pulsée de réaction/extraction- en continu.

Selon l'invention, on fait circuler au moins un composé adsorbant solide microporeux, de préférence préformé, notamment sous forme extrudée, circulant à contre-courant du milieu réactionnel. Le composé adsorbant solide microporeux peut être régénéré en continu notamment par calcination après son passage dans le réacteur, puis recyclé à l'entrée du réacteur. En outre, avantageusement et selon l'invention, on utilise un catalyseur hétérogène en poudre et on fait circuler ce catalyseur en dispersion à co-courant du milieu réactionnel dans le réacteur.

En variante, avantageusement et selon l'invention, on mélange le catalyseur hétérogène et le (les) composé(s) adsorbant(s) solide(s) microporeux et on fait circuler ce mélange de solides à contre-courant du milieu réactionnel.

Selon l'invention, on utilise une solution de départ fortement concentrée en sucre(s) composé(s). Selon l'invention, la proportion pondérale de la matière sèche en sucre(s) composé(s) peut être supérieure à 60 % (sirop de plus de 60 brix) -notamment de l'ordre de 65 % à 70 % (sirop de 65 brix à 70 brix)-.

Selon l'invention, on utilise le catalyseur hétérogène à raison de 1 % à 20 % -notamment de l'ordre de 7,5 %- en poids de la matière sèche de la solution de départ. Avantageusement, on utilise le composé adsorbant solide microporeux à raison de 2 % à 40 % -notamment de l'ordre de 15 %- en poids de la matière sèche de la solution de départ. Ainsi, selon l'invention, on utilise un poids de composé adsorbant (lorsque ce composé adsorbant solide microporeux est distinct du catalyseur hétérogène) supérieur au poids du catalyseur hétérogène, -notamment de l'ordre du double du poids du catalyseur hétérogène-.

Il est à noter que l'on peut utiliser un ou plusieurs composés adsorbants solides microporeux simultanément, chacun d'entre eux ayant des propriétés d'adsorption sélective définies pour adsorber un sous-produit ou une famille de sous-produits. On peut par exemple utiliser un composé adsorbant solide microporeux apte à adsorber le HMF, et un autre composé adsorbant solide microporeux apte à adsorber des colorants et/ou des polymères. L'aptitude d'un tamis moléculaire à adsorber sélectivement tel ou tel produit dépend de sa structure dans l'espace, de la dimension des pores, cages et canaux qu'il renferme et des affinités physico-chimiques. On sait en pratique définir, fabriquer ou choisir un composé absorbant solide microporeux (tamis moléculaire) en fonction des produits à adsorber sélectivement.

Egalement, on peut utiliser un ou plusieurs catalyseurs hétérogènes simultanément produisant des effets distincts. En particulier, on peut utiliser des catalyseurs qui présentent des vitesses d'épuisement distinctes, et/ou des catalyseurs favorisant des réactions subséquentes de l'hydrolyse, par exemple l'isomérisation du glucose en fructose...

Selon l'invention, on effectue la réaction à une température comprise entre 60° C et 150° C -notamment de l'ordre de 80° C à 85° C-, et on utilise des catalyseur(s) et composé(s) adsorbant(s) solides microporeux compatibles avec cette température. Il est à noter en particulier que les tectosilicates résistent parfaitement à cette gamme de température.

En pratique, on constate que l'on peut obtenir, dans un procédé selon l'invention une conversion totale du (des) sucre(s) composé(s) en sucres simples en moins de deux heures. Ainsi, selon l'invention, le temps de séjour du milieu réactionnel dans le réacteur est inférieur à 2 heures et est notamment compris entre 0,5 heure et 1 heure.

Selon l'invention, la solution de départ comporte au moins un oside choisi dans le groupe formé de l'inuline (polysaccharide), de l'amidon (polysaccharide), du saccharose (oligosaccharide), du maltose (oligosaccharide), du cellobiose (oligosaccharide) ou du lactose (oligosaccharide).

L'invention concerne en particulier un procédé de fabrication d'une solution incolore d'oses à partir d'amidon ou/de saccharose en milieu liquide par hydrolyse en présence d'un catalyseur hétérogène acide.

Selon l'invention et avantageusement, la solution de départ (et donc le milieu réactionnel et la solution finale) est une solution aqueuse.

L'invention concerne aussi une installation de mise en oeuvre d'un procédé selon l'invention. Une installation selon l'invention est caractérisée en ce qu'elle comporte au moins un réacteur et des moyens pour mettre un milieu réactionnel d'hydrolyse d'une solution liquide comprenant au moins un sucre composé, au contact d'un système de catalyse hétérogène d'hydrolyse et d'au moins un composé absorbant solide microporeux.

Selon l'invention, l'installation est caractérisée en ce qu'elle comporte au moins une colonne pulsée, et des moyens pour faire circuler simultanément en continu dans la colonne pulsée le milieu réactionnel liquide d'hydrolyse, le système de catalyse hétérogène d'hydrolyse et le (les) composé(s) absorbant(s) solide (s) microporeux.

Avantageusement et selon l'invention, l'installation est caractérisée en ce qu'elle comporte des moyens pour faire circuler le (les) composés absorbant(s) solide(s) microporeux à contre-courant du milieu réactionnel liquide d'hydrolyse.

Il est à noter que dans un procédé et une installation selon l'invention, la colonne pulsée fait office non pas uniquement de séparateur, mais également et surtout de réacteur multicontact continu. On réalise ainsi simultanément dans la colonne pulsée, en une seule étape, la réaction d'hydrolyse et l'extraction sélective en continu des sous-produits et impuretés indésirables (colorants,...). En outre, grâce à l'invention , la solution sucrée de départ peut être fortement concentrée, la durée de réaction est réduite et on évite l'emploi de solvants toxiques ou polluants et le rejet d'effluents polluants.

Il est à noter à cet égard que les caractéristiques combinées de l'invention permettent l'obtention de ce résultat par le fait qu'il est possible d'opérer avec des sirops concentrés (Brix supérieur à 65) à haute température, avec une faible durée de réaction, les conditions réactionnelles déplaçant l'équilibre fortement.

L'invention concerne aussi un procédé et une installation de fabrication d'une solution de sucres simples comprenant en combinaison tout ou partie des caractéristiques mentionnées ci-dessus ou ci-après.

D'autres caractéristiques et avantages de l'invention apparaîtront à la lecture de la description suivante se référant aux figures annexées dans lesquelles :
- la figure 1 est un schéma illustrant une installation de mise en oeuvre d'un procédé selon une première variante de l'invention,
- la figure 2 est un schéma illustrant une installation de mise en oeuvre d'un procédé selon une deuxième variante de l'invention,
- la figure 3 est un schéma illustrant une installation de mise en oeuvre d'un procédé selon une troisième variante de l'invention.

Sur la figure 1, l'installation de mise en oeuvre du procédé de fabrication selon l'invention se compose essentiellement d'une colonne pulsée 1 à la partie inférieure 2 de laquelle on introduit une solution concentrée de sucre composé, notamment d'amidon ou de saccharose. On extrait à la partie supérieure 3 de la colonne pulsée 1 des produits de réaction, à savoir la solution de sucre(s) simple(s), notamment de glucose et de fructose.

Pour réaliser l'hydrolyse dans cette colonne pulsée, on mélange dans un mélangeur 4, un catalyseur hétérogène sous forme de poudre dans la solution de sucre composé avant de l'introduire dans la colonne 1. Ce catalyseur hétérogène est un catalyseur acide, par exemple une zéolithe Y(H) sous forme pulvérulente. Ce catalyseur dispersé dans la solution de sucre composé qui circule de bas en haut dans la colonne 1 est extrait avec la phase liquide dans laquelle il est dispersé à la partie supérieure 3. Un filtre 5 permet de séparer le catalyseur de la solution aqueuse de sucres simples à la sortie de la colonne 1. Le catalyseur récupéré sur le filtre 5 est recyclé dans le mélangeur 4 soit directement s'il est encore actif, soit après une étape de régénération par exemple par passage dans un four de calcination 6 ou tout autre dispositif de régénération approprié selon la nature du catalyseur.

En outre, on introduit en continu, à la partie supérieure 3 de la colonne 1, un ou plusieurs composé(s) adsorbant(s) solide(s) microporeux qui circule(nt) par gravité de haut en bas dans la colonne 1 et que l'on récupère à la partie inférieure 2. Le composé adsorbant est par exemple une zéolithe Y(H) extrudée mise en forme (en granulés, bâtonnets, cylindres, billes, ...) formant tamis moléculaire adsorbant. Le composé adsorbant solide microporeux doit être compatible avec le catalyseur acide utilisé pour l'hydrolyse. En particulier, il ne doit pas neutraliser l'acidité du catalyseur. Les morceaux de composé adsorbant solide microporeux récupérés en partie inférieure 2, sont transportés par un dispositif formant ascenseur hydraulique jusqu'à un tamis 7 permettant d'isoler les granulés et/ou cylindres qui sont ensuite introduits dans un four de calcination 8 dans lequel le composé adsorbant solide microporeux est régénéré, les produits piégés dans les pores de ce composé étant brûlés. A la sortie du four 8, le composé adsorbant solide microporeux peut être recyclé et réintroduit à la partie supérieure 2 de la colonne 1 en continu.

Les colonnes pulsées sont des dispositifs connus multicontacts verticaux dans lesquels on peut entretenir des pulsations (cf par exemple le document "Pulsed Perforated-Plate Columns", D.H. Logsdail, M.J. Slaten, Handbook of Solvent Extraction, Teh C.Lo Malcolm H.I. Baird, Carl Hanson, Krieger Publishing Company, Malabar, Florida, 1991, 11-2, p 335-372, incorporé par référence à la présente description).

Le garnissage (paniers et couronnes, ou disques et couronnes) ainsi que l'amplitude et la fréquence des pulsations sont déterminés pour obtenir la circulation continue de bas en haut du milieu réactionnel et la circulation continue du (des) catalyseur(s) solides (s) et du (des) composé(s) absorbant(s) solide(s) microporeux.

Il est à noter qu'une telle installation est excessivement simple dans son principe et sa miseen oeuvre. La température à l'intérieur de la colonne pulsée peut être maintenue à la température de réaction, notamment entre 80° et 85° C. On ajuste les proportions pondérales de la solution de départ de sucre(s) composé(s), de catalyseur acide et de composé(s) adsorbant(s) solide(s) microporeux comme indiqué ci-dessus en réglant les débits des différents composants et la vitesse de circulation dans la colonne 1 pulsée de telle sorte que la conversion souhaitée du (des) sucre(s) composé(s) soit obtenue à la sortie 3 supérieure de la colonne pulsée 1. Grâce à l'invention, une conversion totale du sucre composé peut être obtenue malgré un temps de séjour du milieu réactionnel dans la colonne pulsée 1 qui est faible, notamment inférieur à deux heures.

La variante de la figure 2 diffère de celle de la figure 1 uniquement dans le fait que le catalyseur acide hétérogène n'est plus introduit à co-courant avec la solution de départ de sucre(s) composé(s), mais circule à contre-courant avec le(les) composé(s) adsorbant(s) solide(s) microporeux. Le catalyseur acide se présente alors non pas sous forme pulvérulente, mais sous forme de granulés et/ou de billes et/ou de cylindres pour pouvoir circuler par gravité à travers la colonne pulsée 1 de la partie supérieure 3 à la partie inférieure 2. Le catalyseur acide hétérogène est récupéré avec le composé adsorbant solide microporeux à la partie inférieure 2 de la colonne 1 et transporté par ascenseur hydraulique vers le tamis 7 qui est dans ce cas un tamis double permettant de séparer les billes et/ou granulés et/ou cylindres de catalyseur acide des granulés et/ou cylindres de composé adsorbant solide microporeux. Pour ce faire, la granulométrie du catalyseur acide sera différente de celle du composé adsorbant solide microporeux. A la sortie du tamis 7, le catalyseur acide est soit directement réintroduit à la partie supérieure 3 de la colonne 1 s'il est encore actif, soit régénéré, par exemple à travers un four de calcination 6 ou autre dispositif de régénération, avant son recyclage à la partie supérieure 3. Le composé adsorbant solide microporeux suit le même circuit que celui décrit en référence à la figure 1. Il est à noter que le catalyseur acide hétérogène peut aussi faire office d'adsorbant sélectif d'un ou plusieurs résidu(s) ou sous-produit(s) de réaction. La solution concentrée de sucre(s) composé(s) est directement introduite à la partie inférieure 2 et circule de bas en haut dans la colonne pulsée 1. A la partie supérieure 3, on récupère la solution de sucres simples directement. Dans cette variante, il est à noter que les opérations de la figure 1 de mélange dans le mélangeur 4 et de filtration dans le filtre 5 sont supprimées.

La figure 3 illustre une variante similaire à la figure 1 dans laquelle le composé adsorbant solide microporeux et le catalyseur acide sont formés d'un seul et même solide microporeux adsorbant sous forme protonique. On peut par exemple utiliser une zéolithe adsorbante Y sous forme protonique extrudée. La variante de la figure 3 se distingue de celle de la figure 1 uniquement par le fait que le mélangeur 4, le filtre 5 et l'étape de régénération 6 sont supprimés. Dans cette variante, un seul composé solide circule dans la colonne pulsée 1.

### EXEMPLE 1 :

On prépare un sirop de saccharose comprenant 300 g de saccharose, 167,5 g d'eau et 22,5 g de zéolithe Y sous forme protonique dont le rapport Si/Al est de 15, sous forme pulvérulente. Pour préparer ce sirop, on mouille un cinquième de l'eau avec la poudre de zéolithe, puis on mélange le saccharose avec les quatre cinquièmes restants de l'eau et avec la zéolithe mouillée.

On introduit ce sirop dans un mélangeur agité, chauffé à 82° C. On maintient le sirop 25 minutes dans ce mélangeur, puis on refroidit brutalement la solution à 25° C.

On constate que la solution obtenue est un sirop de glucose et de fructose avec un taux de conversion du saccharose de 95 %. La solution est limpide, transparente, mais colorée jaune.

Une analyse chromatographique liquide sous pression de type HPLC permet de constater la présence 600 ppm de HMF. Cette présence s'explique par l'utilisation d'une quantité trop faible de zéolithe dont le pouvoir d'adsorption est trop faible.

### EXEMPLE 2 :

On prépare le sirop de façon identique à l'exemple 1 et l'on maintient ce sirop dans le mélangeur à 82° C pendant une durée de 40 minutes.

On constate que la solution finale est une solution de glucose et de fructose, le taux de conversion du saccharose étant de 100 %. L'analyse chromatographique HPLC révèle la présence de 1 200 ppm de HMF dans la solution. La solution de glucose et de fructose est limpide, transparente, mais colorée jaune.

### EXEMPLE 3 :

On prépare un sirop de saccharose de façon identique aux exemples 1 et 2 avec les 22,5 g de la zéolithe Y sous forme protonique en poudre de l'exemple 1. On ajoute ensuite dans le mélangeur chauffé à 82° C, 45 g de zéolithe adsorbante Y sous forme ammonium (NH₄) partiellement calcinée, extrudée, mise en forme de cylindres et dont le rapport Si/Al est 15. Cette zéolithe comporte un liant et est donc moins acide et moins active que la précédente.

Après 25 minutes de séjour dans le mélangeur, on refroidit brutalement à 25° C et on analyse la solution finale. On constate que le taux de conversion est de 95 %. La solution finale est un sirop de glucose et de fructose parfaitement limpide, transparent, incolore et qui reste stable pendant plusieurs mois. La chromatographie liquide HPLC révèle la présence de 60 ppm de HMF, correspondant à une pureté alimentaire. On constate par contre que la zéolithe adsorbante extrudée est colorée beige-brun.

Simultanément à cette manipulation, on étudie l'activité de la zéolithe adsorbante à titre de catalyseur de l'hydrolyse par une manipulation séparée. Pour ce faire, on place cette zéolithe adsorbante dans un sirop de saccharose formé de 300 g de saccharose et de 167,5 g d'eau. On constate qu'avec les 45 g de la zéolithe adsorbante et en l'absence de zéolithe pulvérulente acide, le taux de conversion du saccharose en sucres simples n'est que de 60 % après un temps de séjour d'une heure. En conséquence, la zéolithe adsorbante joue un faible rôle de catalyseur dans la réaction.

### EXEMPLE 4 :

On prépare le même sirop de saccharose que dans l'exemple 3 avec 22,5 g de zéolithe pulvérulente et 45 g de zéolithe adsorbante. On attend 40 minutes au lieu des 25 minutes de l'exemple 3, puis on refroidit brutalement à 25° C. On constate que le sirop obtenu de fructose et glucose est parfaitement limpide, transparent, incolore, stable sur plusieurs mois. Le taux de conversion du saccharose est de 100 %. La chromatographie HPLC révèle la présence de 100 à 120 ppm de HMF. La zéolithe adsorbante est colorée beige-brun.

Les exemples 3 et 4 démontrent qu'avec un temps de séjour compris entre 25 minutes et 40 minutes, on obtient, dans un réacteur discontinu, un conversion du saccharose de 95 à 100 % en glucose et fructose avec une pureté alimentaire. Les réactions des exemples ci-dessus peuvent être effectuées en continu dans les installations représentées aux figures avec des temps de séjour encore plus faibles.

### EXEMPLE 5 :

On prépare un sirop acqueux d'amidon comprenant 500 g/l d'amidon, et plus de 20 g/l de zéolithe Y sous forme protonique dont le rapport Si/Al est de 15 (Faujasite) comme indiqué dans l'exemple 1.

La température de réaction est de 150 °c et le temps de réaction est de 60 minutes.

On constate que la solution finale est une solution de sucres simples, (le taux de conversion en sucres simples est de 100 %) dont plus de 85 % de glucose et moins de 15% de maltose. Le maltose est un diholoside composé de deux unités de D glucose. C'est donc un précurseur du glucose qui peut être recyclé dans la solution de départ d'hydrolyse.

L'invention est aussi applicable à l'hydrolyse d'autre sucres composés en sucres simples.

## Revendications

1. Procédé de fabrication d'une solution de sucres simples à partir d'une solution liquide comprenant au moins un sucre composé, par hydrolyse en présence d'un système de catalyse hétérogène, caractérisé en ce qu'on met le milieu réactionnel d'hydrolyse au contact d'au moins un composé adsorbant solide microporeux choisi pour être compatible avec les conditions d'hydrolyse et de catalyse et pour adsorber sélectivement les résidus ou sous-produits autres que les sucres simples dans les conditions réactionnelles de l'hydrolyse.

2. Procédé selon la revendication 1 de fabrication d'une solution comprenant au moins un hexose à partir d'une solution comprenant au moins un holoside hydrolysable en au moins un hexose, caractérisé en ce qu'on utilise, à titre de composé adsorbant solide microporeux, un tamis moléculaire apte à adsorber les molécules d'hydroxyméthylfurfural et/ou de sous-produits colorés.

3. Procédé selon l'une des revendications 1 et 2, caractérisé en ce qu'on choisit le système de catalyse et le(s) composé(s) adsorbant(s) solide(s) microporeux (s) de telle sorte que :
- la réaction d'hydrolyse s'effectue avec une conversion supérieure à 99 % du(des) sucre(s) composé(s) et avec une sélectivité en sucres simples supérieure à 80 %,
- le(s) composé(s) adsorbant(s) solide(s) microporeux est(sont) apte(s) à adsorber toute la quantité de résidus ou sous-produits pendant la durée de la réaction.

4. Procédé selon l'une des revendications 1 à 3, caractérisé en ce qu'on utilise un tectosilicate ou une argile à titre composé adsorbant solide microporeux.

5. Procédé selon la revendication 4, caractérisé en ce qu'on utilise une zéolithe adsorbante à titre de composé adsorbant solide microporeux.

6. Procédé selon la revendication 5, caractérisé en ce que la zéolithe adsorbante est sous forme ammonium.

7. Procédé selon l'une des revendications 1 à 6, caractérisé en ce qu'on utilise un catalyseur faisant aussi office de composé adsorbant solide microporeux.

8. Procédé selon l'une des revendications 1 à 6, caractérisé en ce qu'on utilise un composé adsorbant solide microporeux distinct du catalyseur hétérogène.

9. Procédé selon la revendication 8, caractérisé en ce qu'on utilise un poids àe composé adsorbant solide microporeux supérieur au poids de catalyseur hétérogène, -notamment àe l'ordre du double àu poids au catalyseur hétérogène-.

10. Procédé selon l'une des revendications 1 à 9, caractérisé en ce qu'on choisit le catalyseur hétérogène et les conditions opératoires de façon à minimiser la formation de l'hydroxyméthylfurfural et/ou de sous-produits colorants.

11. Procédé selon l'une des revendications 1 à 10, caractérisé en ce qu'on utilise un tectosilicate ou une argile sous forme protonique à titre de catalyseur hétérogène.

12. Procédé selon la revendication 11, caractérisé en ce qu'on utilise, à titre de catalyseur hétérogène, une zéolithe sous forme protonique de rapport Si/Al compris entre 2 et 100.

13. Procédé selon la revendication 11, caractérisé en ce qu'on utilise une faujasite Y sous forme H.

14. Procédé selon l'une des revendications 12 et 13, caractérisé en ce qu'on utilise une zéolithe sous forme protonique de rapport Si/Al compris entre 10 et 20, notamment de l'ordre de 15.

15. Procédé selon l'une des revendications 1 à 14, caractérisé en ce qu'on réalise l'hydrolyse dans un réacteur multicontact -notamment une colonne pulsée (1) de réaction/extraction- en continu, et en ce qu'on fait circuler le (les) composé(s) adsorbant(s) solide(s) microporeux à contre-courant du milieu réactionnel.

16. Procédé selon la revendication 15, caractérisé en ce qu'on utilise un composé solide préformé notamment sous forme extrudée, circulant à contre-courant, à titre de composé adsorbant solide microporeux.

17. Procédé selon l'une des revendications 15 et 16, caractérisé en ce qu'on régénère le composé adsorbant solide microporeux après son passage dans le réacteur (1) et en ce qu'on le recycle à l'entrée du réacteur.

18. Procédé selon l'une des revendications 15 à 17, caractérisé en ce qu'on utilise un catalyseur hétérogène en poudre et en ce qu'on fait circuler ce catalyseur en dispersion à co-courant du milieu réactionnel.

19. Procédé selon la revendication 8 et l'une des revendications 15 à 18, caractérisé en ce qu'on mélange un catalyseur hétérogène et le (les) composé(s) adsorbant(s) solide(s) microporeux, et en ce qu'on fait circuler le mélange à contre-courant du milieu réactionnel.

20. Procédé selon l'une des revendications 1 à 19, caractérisé en ce qu'on utilise une solution de départ dont la proportion pondérale de la matière sèche en sucre(s) composé(s) est supérieure à 60 % -notamment de l'ordre de 65 % à 70 %-.

21. Procédé selon l'une des revendications 1 à 20, caractérisé en ce qu'on utilise le catalyseur hétérogène à raison de 1 % à 20 % -notamment de l'ordre de 7,5 %- en poids de la matière sèche de la solution de départ.

22. Procédé selon l'une des revendications 1 à 21, caractérisé en ce qu'on utilise le composé adsorbant solide microporeux à raison de 2 % à 40 % -notamment de l'ordre de 15 %- en poids de la matière sèche de la solution de départ.

23. Procédé selon l'une des revendications 1 à 22, caractérisé en ce qu'on effectue la réaction à une température comprise entre 60° C et 150° C - notamment de l'ordre de 80° C à 85° C- et en ce qu'on utilise des catalyseur(s) et composé(s) adsorbant(s) solide(s) microporeux compatible(s) avec cette température.

24. Procédé selon la revendication 14 et l'une des revendications 1 à 23, caractérisé en ce que le temps de séjour du milieu réactionnel dans le réacteur (1) est inférieur à 2 heures -notamment est compris entre 0,5 heure et 1 heure-.

25. Procédé selon l'une des revendications 1 à 24 caractérisé en ce que la solution de départ comporte au moins un oside choisi dans le groupe formé de l'inuline, l'amidon, le saccharose, le maltose, le cellobiose ou le lactose.

26. Installation pour la mise en oeuvre d'un procédé selon l'une des revendications 1 à 25, caractérisée en ce qu'elle comporte au moins un réacteur (1), et des moyens pour mettre un milieu réactionnel d'hydrolyse d'une solution liquide comprenant au moins un sucre composé au contact d'un système de catalyse hétérogène d'hydrolyse et d'au moins un composé absorbant solide microporeux.

27. Installation selon la revendication 26, caractérisée en ce qu'elle comporte au moins une colonne pulsée (1) et des moyens pour faire circuler simultanément en continu dans la colonne pulsée (1) le milieu réactionnel liquide d'hydrolyse, le système de catalyse hétérogène d'hydrolyse et le (les) composés absorbant(s) solide(s) microporeux.

28. Installation selon la revendication 27, caractérisée en ce qu'elle comporte des moyens pour faire circuler le (les) composés absorbant(s) solide(s) microporeux à contre-courant du milieu réactionnel liquide d'hydrolyse.

## Claims

1. A process for the production of a solution of simple sugars from a liquid solution comprising at least one compound sugar, by hydrolysis in the presence of a heterogenous catalysis system, characterized by the fact that the hydrolysis/reaction medium is placed in contact with at least one microporous solid adsorbent compound selected so as to be compatible with the conditions of hydrolysis and catalysis and so as to selectively adsorb the residues or by-products other than the simple sugars under the reaction conditions of the hydrolysis.

2. A process according to Claim 1 for the production of a solution comprising at least one hexose from a solution comprising at least hydrolyzable holoside in at least one hexose, characterized by the fact that as solid microporous adsorbent compound there is used a molecular sieve capable of adsorbing the molecules of hydroxymethylfurfural and/or colored by-products.

3. A process according to one of Claims 1 and 2, characterized by the fact that the catalysis system and the sclid microporous adsorbent compound or compounds are selected in such a manner that:
- the hydrolysis reaction takes place with a conversion greater than 99% of the compound sugar or sugars and with a selectivity for simple sugars of more than 80%;
- the solid microporous adsorbent compound or compounds are capable of adsorbing the entire quantity of residues or by-products during the time of the reaction.

4. A process according to one of Claims 1 to 3, characterized by the fact that the solid microporous adsorbent compound used is a tectosilicate or a clay.

5. A process according to Claim 4, characterized by the fact that the solid microporous adsorbent compound is an adsorbent zeolite.

6. A process according to Claim 5, characterized by the fact that the adsorbent zeolite is in ammonium form.

7. A process according to one of Claims 1 to 6, characterized by the fact that a catalyst which also acts as solid microporous adsorbent compound is used.

8. A process according to one of Claims 1 to 6, characterized by the fact that a microporous solid adsorbent compound different from the heterogenous catalyst is used.

9. A process according to Claim 8,
characterized in that there is used a weight of solid microporous absorbent compound greater than the weight of heterogeneous catalyst, particularly of the order of twice the weight of the heterogeneous catalyst.

10. A process according to one of Claims 1 to 9, characterized by the fact that the heterogenous catalyst and the operating conditions are so selected as to minimize the formation of hydroxymethylfurfural and/or of coloring by-products.

11. A process according to one of Claims 1 to 10, characterized by the fact that a tectosilicate or a clay in proton form is used as heterogenous catalyst.

12. A process according to Claim 11, characterized by the fact that a zeolite in proton form with an Si/Al ratio of between 2 and 100 is used as acidic heterogenous catalyst.

13. A process according to Claim 11, characterized by the fact that a faujasite Y in H form is used.

14. A process according to one of Claims 12 or 13, characterized by the fact that a zeolite in proton form having an Si/Al ratio of between 10 and 20, and in particular of about i5, is used.

15. A process according to one of Claims 1 to 14, characterized by the fact that the hydrolysis is carried out continuously in a multi-contact reactor, in particular a pulsed reaction/extraction column (1), and that the solid micro-porous adsorbent compound or compounds are circulated in countercurrent to the reaction medium.

16. A process according to Claim 15, characterized by the fact that a preformed solid compound, in particular in extruded form, circulating in countercurrent, is used as solid microporous adsorbent compound.

17. A process according to one of Claims 15 or 16, characterized by the fact that the solid microporous adsorbent compound is regenerated after its passage through the reactor (1) and by the fact that it is recycled to the inlet of the reactor.

18. A process according to one of Claims 15 to 17, characterized by the fact that a powdered heterogenous catalyst is used and that this catalyst is circulated as a dispersion in co-current with the reaction medium.

19. A process according to Claim 8 and one of Claims 15 to 18, characterized by the fact that a heterogenous catalyst and the solid adsorbent compound or compounds are mixed, and that the mixture is circulated in countercurrent to the reaction medium.

20. A process according to one of Claims 1 to 19, characterized by the fact that a starting solution is used in which the weicht propcrtion of the solids in the compound sugar or sugars is greater than 60%, and in particular about 65% to 70%.

21. A process according to one of Claims 1 to 20, characterized by the fact that the heterogenous catalyst is used in an amount of 1% to 20%, and in particular about 7.5%, by weight of the solids content of the starting solution.

22. A process according to one of Claims 1 to 21, characterized by the fact that the solid microporous adsorbent compound is used in an amount of 2% to 40%, and in particular about 15%, by weight of the solids content of the starting solution.

23. A process according to one of Claims 1 to 22, characterized by the fact that the reaction is carried out at a temperature of between 60°C and 150°C, and in particular about 80°C to 85°C, and that solid microporous adsorbent compounds and catalysts compatible with this temperature are used.

24. A process according to Claim 14 and one of claims 1 to 23, characterized by the fact that the sojourn time of the reaction mixture in the reactor (1) is less than 2 hours, and in particular between 0.5 and 1 hour.

25. A process according to one of Claims 1 to 24, characterized by the fact that the starting solution comprises at least one cside selected from the group consisting of inulin, starch, saccharose, maltose, cellobiose and lactose.

26. An installation for practicing a process according to one of Claims 1 to 25, characterized in that it comprises at least one reactor (1), and means to place a hydrolysis reaction medium of a liquid solution comprising at least one compound sugar in contact with a heterogeneous hydrolysis catalyst system and at least one solid microporous absorbent compound.

27. An installation according to Claim 26, characterized in that it comprises at least one pulsed column (1) and means to cause to circulate simultaneously continuously in the pulsed column (1) the liquid hydrolysis reaction medium, the heterogeneous hydrolysis catalyst system and the solid microporous absorbent compound or compounds.

28. An installation according to Claim 27, characterized in that it comprises means to cause to circulate the solid microporous absorbent compound or compounds countercurrent to the liquid hydrolysis reaction medium.

## Patentansprüche

1. Verfahren zur Herstellung einer Lösung von einfachen Zuckern, ausgehend von einer flüssigen, mindestens einen komplexen Zucker enthaltenden Lösung, durch Hydrolyse in Anwesenheit eines heterogenen Katalysesystem, dadurch gekennzeichnet, daß das Reaktionsmedium der Hydrolyse in Berührung mit mindestens einer festen, adsorbierenden, mikroporösen Verbindung gebracht wird, die zur Kompatibilität mit den Hydrolyse- und Katalysebedingungen und zur in den Reaktionsbedingungen der Hydrolyse selektiven Adsorption der von den einfachen Zuckern verschiedenen Restmengen und Nebenprodukten gewählt wird.

2. Verfahren gemäß Anspruch 1, zur Herstellung einer mindestens eine Hexose enthaltenden Lösung, ausgehend von einer mindestens ein in mindestens einer Hexose hydrolysierbares Holosid enthaltenden Lösung, dadurch gekennzeichnet, daß als feste, adsorbierende, mikroporöse Verbindung, ein molekuläres Sieb benutzt wird, das fähig ist, die Hydroxymethylfurfural- und/oder gefärbte Nebenproduktmoleküle zu adsorbieren.

3. Verfahren gemäß einem der Ansprüche 1 und 2, dadurch gekennzeichnet, daß das Katalysesystem und die eine oder mehrere feste, adsorbierende, mikroporöse Verbindungen so gewählt werden, daß
- die Hydrolysereaktion mit einem höheren als 99% Umwandlungsgrad des eines oder den mehreren komplexen Zuckern und einer höheren als 80 % Selktivität zu einfachen Zuckern erfolgt,
- die eine oder mehrere feste, adsorbierende, mikroporöse Verbindungen fähig ist bzw. sind, die gesamte Rest- oder Nebenproduktmenge während der Dauer der Reaktion zu adsorbieren.

4. Verfahren gemäß einem der Ansprüche 1 bis 3, dadurch gekennzeichnet, daß als feste, adsorbierende, mikroporöse Verbindung ein Tektosilikat oder ein Ton benutzt wird.

5. Verfahren gemäß Anspruch 1, dadurch gekennzeichnet, daß als feste, adsorbierende, mikroporöse Verbindung ein adsorbierendes Zeolit benutzt wird.

6. Verfahren gemäß Anspruch 5, dadurch gekennzeichnet, daß das adsorbierende Zeolit die Form einer Ammoniumverbindung aufweist.

7. Verfahren gemäß einem der Ansprüche 1 bis 6, dadurch gekennzeichnet, daß ein Katalysator, der auch als feste, adsorbierende, mikroporöse Verbindung dient, benutzt wird.

8. Verfahren gemäß einem der Ansprüche 1 bis 6, dadurch gekennzeichnet, daß eine feste, adsorbierende, mikroporöse Verbindung benutzt wird, die von dem heterogenen Katalysator unterschiedlich ist.

9. Verfahren gemäß Anspruch 8, dadurch gekennzeichnet, daß ein Gewicht einer festen, adsorbierenden, mikroporösen Verbindung benutzt wird, das höher, vorzugsweise etwa doppelt, als dem Gewicht des heterogenen Katalysators ist.

10. Verfahren gemäß einem der Ansprüche 1 bis 9, dadurch gekennzeichnet, daß der heterogene Katalysator und die Verfahrensbedingungen so gewählt werden, daß die Bildung des Hydroxymethylfurfurals und der farbgebenden Nebenprodukte minimisiert werden.

11. Verfahren gemäß einem der Ansprüche 1 bis 10, dadurch gekennzeichnet, daß als heterogene Katalysator, ein Tektosilikat oder ein protonischer Ton benutzt werden.

12. Verfahren gemäß Anspruch 11, dadurch gekennzeichnet, daß als heterogene Katalysator, ein Zeolit in der protonischen Form mit einem Si/Al Verhältnis zwischen 2 und 100 benutzt wird.

13. Verfahren gemäß Anspruch 11, dadurch gekennzeichnet, daß ein Faujasit Y in H-Form benutzt wird.

14. Verfahren gemäß einem der Ansprüche 12 und 13, dadurch gekennzeichnet, daß ein Zeolit in der protonischen Form benutzt wird, das ein Si/Al Verhältnis aufweist, das zwischen 10 und 20, vorzugsweise etwa 15, beträgt.

15. Verfahren gemäß einem der Ansprüche 1 bis 14, dadurch gekennzeichnet, daß die Hydrolyse in einem multikontakten, kontinuierlich betriebenen Reaktor, vorzugsweise einer Reaktions/Extraktionspulsierkolonne (1), durchgeführt wird, und daß die eine oder mehrere feste, adsorbierende, mikroporöse Verbindungen im Gegenstrom zum Reaktionsmedium zirkuliert wird bzw. werden.

16. Verfahren gemäß Anspruch 15, dadurch gekenzeichnet, daß als feste, adsorbierende, mikroporöse Verbindung eine feste, vorgeformte, vorzugsweise extrudierte Verbindung benutzt wird, die im Gegenstrom zirkuliert wird.

17. Verfahren gemäß einem der Ansprüche 15 und 16, dadurch gekennzeichnet, daß die feste, adsorbierende, mikroporöse Verbindung nach erfolgtem Durchlauf durch den Reaktor (1) regeneriert wird, und daß sie am Eintritt des Reaktors rezirkuliert wird.

18. Verfahren gemäß einem der Ansprüche 15 bis 17, dadurch gekennzeichnet, daß ein pulverförmiger heterogener Katalysator benützt wird, und daß dieser Katalysator in Form einer Dispersion im Gleichstrom mit dem Reaktionsmedium zirkuliert wird.

19. Verfahren gemäß Anspruch 8 und einem der Ansprüche 15 bis 18, dadurch gekennzeichnet, daß ein heterogener Katalysator und eine oder mehrere feste, adsorbierende, mikroporöse Verbindungen vermischt werden, und daß die Mischung im Gegenstrom zum Reaktionsmedium zirkuliert wird.

20. Verfahren gemäß einem der Ansprüche 1 bis 19, dadurch gekennzeichnet, daß eine Ausgangslösung benutzt wird, die in der Trockensubstanz einen Gehalt an einer oder mehreren komplexen Zucker bzw. Zuckern enthält, das höher als 60%, vorzugsweise im Bereich von 65% bis 70%, ist.

21. Verfahren gemäß einem der Ansprüche 1 bis 20, dadurch gekennzeichnet, daß der heterogene Katalysator in einer Menge benutzt wird, die im Bereich von 1 Gew.% bis 20 Gew.%, vorzugsweise etwa 7,5 Gew.%, der Trockensubstanz in der Ausgangslösung beträgt.

22. Verfahren gemäß einem der Ansprüche 1 bis 21, dadurch gekennzeichnet, daß die feste, adsorbierende, mikroporöse Verbindung in einer Menge benutzt wird, die im Bereich von 2 Gew.% bis 40 Gew.%, vorzugsweise 15 Gew.%, der Trockensubstanz in der Ausgangslösung beträgt.

23. Verfahren gemäß einem der Ansprüche 1 bis 22, dadurch gekennzeichnet, daß die Reaktion auf einer Temperatur, die im Bereich zwischen 60° C und 150° C, vorzugsweise im Bereich zwischen 80° C und 85° C liegt, und daß ein oder mehrere Katalysatoren und eine oder mehrere feste, adsorbierende, mikroporöse Verbindungen benutzt werden, die mit dieser Temperature kompatibel sind.

24. Verfahren gemäß Anspruch 14 und einem der Ansprüche 1 bis 23, dadurch gekennzeichnet, daß die Verweildauer des Reaktionsmediums im Reaktor (1) kurzer als 2 Stunden ist, und vorzugsweise im Bereich zwischen 0,5 Stunde und 1 Stunde.

25. Verfahren gemäß einem der Ansprüche 1 bis 24, dadurch gekennzeichnet, daß die Ausgangslösung mindestens ein Osid enthält, das aus der aus Inulin, Stärke, Saccharose, Maltose, Cellobiose oder Laktose bestehenden Gruppe gewählt wird.

26. Anlage zur Durchführung eines Verfahrens gemäß einem der Ansprüche 1 bis 25, dadurch gekennzeichnet, daß die Anlage mindestens einen Reaktor (1) aufweist, sowie Mittel die fähig sind, ein Reaktionsmedium zur Hydrolyse einer flüssigen, mindestens einen komplexen Zucker enthaltenden Lösung in Berührung mit einem heterogenen Katalysesystem zur Hydrolyse und mindestens einer festen, adsorbierenden, mikroporösen Verbindung zu bringen.

27. Anlage gemäß Anspruch 26, dadurch gekennzeichnet, daß die Anlage mindestens eine Pulsierkolonne (1) aufweist, sowie Mittel zur gleichzeitigen, kontinuierlichen Zirkulierung in der Pulsierkolonne (1) des flüssigen Reaktionsmediums zur Hydrolyse, des heterogenen Katalysesystems und der einen oder mehreren festen, adsorbierenden, mikroporösen Verbindungen.

28. Anlage gemäß Anspruch 27, dadurch gekennzeichnet, daß die Anlage Mittel aufweist zur Zirkulierung der einen oder mehreren festen, adsorbierenden, mikroporösen Verbindungen im Gegenstrom zum flüssigen Reaktionsmedium der Hydrolyse.
